# EUROPÄISCHE PATENTSCHRIFT

(11) **EP 2 030 897 B1**
(45) Veröffentlichungstag und Bekanntmachung des Hinweises auf die Patenterteilung: **22.12.2010**
(21) Anmeldenummer: 08162379.5
(22) Anmeldetag: 14.08.2008
(51) Int. Cl.: B65B 25/14, B65B 57/00

(54) **Verfahren zum Betreiben einer Vorrichtung zur Verpackung von Materialbahnrollen mit einem Verpackungsmaterial und eine Vorrichtung zum Verpacken von Materialbahnrollen**
Method for operating a device for packaging rolls of material with packaging material and a device for packaging rolls of material
Procédé de fonctionnement d'un dispositif d'emballage de rouleaux de bandes de matériau à l'aide d'un matériau d'emballage et dispositif d'emballage de rouleaux de bandes de matériau

(30) Priorität: 31.08.2007 DE 102007000684
(43) Veröffentlichungstag der Anmeldung: 04.03.2009
(73) Patentinhaber: Voith Patent GmbH, 89522 Heidenheim (DE)
(72) Erfinder: Nelles, Josef, 52224 Stolberg (DE); Marquardt, Sven, 47918 Tönisvorst (DE); Riens, Volker, 47443 Moers (DE); Holtwick, Michael, 47665 Sonsbeck (DE)

(56) Entgegenhaltungen:
- EP-A- 1 209 082
- EP-A- 1 277 658

## Beschreibung

Die Erfindung betrifft ein Verfahren zum Betreiben einer Vorrichtung zur Verpackung von Materialbahnrollen mit einem Verpackungsmaterial und eine Vorrichtung zum Verpacken von Materialbahnrollen.

Vorrichtungen zur Verpackung von Materialbahnen sind in einer Vielzahl von Ausführungen aus dem Stand der Technik bekannt. Dabei sind herkömmliche Verpackungsvorrichtungen mit einer Vielzahl von Verpackungsbahnen unterschiedlicher Breiten bestückt, wobei die Verpackungsbahn in Abhängigkeit von der Breite der zu verpackenden Materialbahnrolle ausgewählt wird. Die Auswahl kann sehr schnell erfolgen und die erforderliche Zeitdauer zum Verpacken einer Materialbahnrolle ist gering. Allerdings sind derartige Vorrichtungen bauraumintensiv.

Eine Vorrichtung mit Eignung zum packstoffsparenden Verpacken ist beispielsweise aus der Druckschrift DE 195 35 746 A1 bekannt. Mit dieser wird die zu verpackende Materialbahnrolle mit der Verpackungsbahn dadurch umhüllt, dass die Verpackungsbahn parallel zur Materialbahnrolle verfahrbar unter einem spitzen Winkel zur Umfangsrichtung in Anlage an den Umfang der Materialbahnrolle verbracht wird und die Materialbahnrolle in eine rotatorische Bewegung versetzt wird, wodurch eine schraubenlinienförmige Umhüllung erzielt wird.

Eine Vorrichtung, die die Vorteile beider vorgenannten Vorrichtungen vereint, ist aus der Druckschrift EP 1 277 658 B1 vorbekannt. Die Vorrichtung umfasst eine Verpackungsbahnspenderanordnung mit zumindest einem ersten Verpackungsbahnspender und einem zweiten Verpackungsbahnspender, wobei der zweite Verpackungsbahnspender als stationärer Verpackungsbahnspender ausgeführt ist und die Verpackungsbahn parallel zur Umfangsrichtung der Materialbahnrolle an diese angestellt wird, während der erste Verpackungsbahnspender in einer Linearführung in axialer Richtung parallel zur Materialbahnrolle verschiebbar gelagert ist und ferner der Verpackungsmaterialausgabepfad in einem Winkel gegenüber der Umfangsrichtung der Materialbahnrolle anstellbar ist. Bei dieser Ausführung erfolgt die Auswahl der Verpackungsart in Abhängigkeit von der axialen Länge beziehungsweise Breite der zu verpackenden Materialbahnrolle, wobei Materialbahnrollenbreiten bis zur Breite der Verpackungsbahn des zweiten Verpackungsbahnspenders allein mit diesem verpackt werden. Bei größeren Breiten und bei ausreichender Überdeckung unter Berücksichtigung der erforderlichen Überstände an den Stirnseiten erfolgt ein überlagernder Einsatz der ersten und der zweiten Verpackungsspender. In diesem Fall wird beispielsweise die Materialbahnrolle vom zweiten Verpackungsbahnspender umhüllt, während die beiden einzelnen ersten Verpackungsbahnspender beidseitig der Stirnseiten der Materialbahnrolle angeordnet sind und den restlichen Teil derart umhüllen, dass die Materialbahnrolle zum einen durch die Verpackungsbahn des zweiten Verpackungsbahnspenders überdeckt wird und die fehlenden seitlichen Bereiche mittels der Verpakkungsbahnen der ersten Verpackungsmaterialspender umhüllt werden, wobei die Ausgabepfade aller Verpackungsbahnspender parallel zur Umfangsrichtung der zu umhüllenden Materialbahnrolle ausgerichtet sind. Dabei können je nach Ausnutzung der einzelnen Verpackungsbahnspender mit Abgabe des Verpackungsmaterialstreifens parallel zur Umfangsrichtung der zu verpackenden Materialbahnrolle unterschiedliche Verpackungsprogramme realisiert werden. Diese unterscheiden sich in der Anordnung der Verpackungsbahnstreifen über die Breite der Materialbahnrolle und der sich daraus ausbildenden Umhüllung in Umfangsrichtung.

In dem Fall, dass auch die Kombination der ersten und zweiten Verpackungsbahnspender aufgrund der Breite der Materialbahnrolle nicht ausreicht, wird die zu umhüllende Materialbahnrolle durch Spiralumwicklung über die erste Verpackungsbahnspendereinrichtung umhüllt.

Der Erfindung liegt daher die Aufgabe zugrunde, ein Verfahren zum Betreiben einer Vorrichtung der eingangs genannten Art zum Verpacken einer Materialbahnrolle derart weiterzuentwickeln, dass die Betriebsweise noch weiter optimiert wird, insbesondere auch hinsichtlich des Verpackungsmaterialverbrauchs.

Die erfindungsgemäße Lösung ist durch die Merkmale der Ansprüche 1 und 14 charakterisiert. Vorteilhafte Ausgestaltungen sind in den Unteransprüchen beschrieben.

Das erfindungsgemäße Verfahren zur Steuerung der Betriebsweise einer Vorrichtung zur Verpackung von Materialbahnrollen mit einem Verpackungsmaterial, umfassend eine Verpackungsbahnspenderanordnung mit zumindest einem parallel zur Materialbahnrolle verfahrbaren ersten Verpackungsbahnspender mit einem Ausgabepfad, der in einer ersten Funktionsstellung parallel zur Umfangsrichtung der Materialbahnrolle und in einer zweiten Funktionsstellung einen spitzen Winkel zur Materialbahnrolle einschließend einstellbar ist und mit einem zweiten Verpackungsbahnspender mit einem parallel zur Umfangsrichtung der Materialbahnrolle verlaufenden Ausgabepfad, bei welchem die Ansteuerung der einzelnen Verpackungsbahnspender in Abhängigkeit der Breite der Materialbahnrolle erfolgt, wobei unterhalb einer maximalen Materialbahnrollenbreite die Materialbahnrolle in Umfangsrichtung umhüllt wird. Die Erfindung ist **dadurch gekennzeichnet, dass** die Vorrichtung in Abhängigkeit einer Sollwertvorgabe entweder in einer zeitoptimierten Betriebsweise oder packstoffoptimierten Betriebsweise durch Ansteuerung des oder der ersten Verpackungsbahnspender in der ersten Funktionsstellung oder der zweiten Funktionsstellung, und/oder des zweiten Verpackungsbahnspenders betrieben wird.

"Verpackungsoptimiert" VOB beziehungsweise "packstoffoptimiert" bedeutet eine optimale Ausnutzung des Verpackungsmaterials bei der Umhüllung bei gleichzeitig geringem Verpackungsmaterialverbrauch.

"Zeitoptimiert" ZOB bedeutet, dass die Verpackungsart und das Verfahren verwendet werden, die die kürzeste theoretisch mögliche Zeitdauer für den einzelnen Verpackungsvorgang erfordern. Die Verpackungsdauer bestimmt sich dabei bei diskontinuierlich arbeitenden Vorrichtungen aus der reinen Verpackungszeit und dem Ein- und Ausschleusen der Materialbahnrolle aus der Vorrichtung.

Durch die erfindungsgemäße zusätzliche Möglichkeit der Beeinflussbarkeit der Betriebsweise durch Zusammenstellung und Erzeugung der Verpackung mittels Umfangsumhüllung auch unabhängig von der Materialbahnrollenbreite bis zu einer maximalen Materialbahnrollenbreite, ab der ohnehin nur noch die Spiralumwicklung und damit das Betreiben der ersten Verpackungsbahnspender in der zweiten Funktionsstellung zulässig ist, ist es möglich die Gesamtprozesse in kompletten Verarbeitungsanlagen besser aufeinander abzustimmen und die einzelnen Bestandteile, insbesondere Verpackungsbahnspender besser und gleichmäßiger auszunutzen, was zu einer Standzeiterhöhung der Vorrichtung führt und die Ausfallzeiten erheblich senkt. Ferner kann, wenn erforderlich, der Durchsatz durch die Maschine erhöht werden.

Die Verpackung in Umfangsrichtung kann durch eine Mehrzahl einzelner Verpackungsprogramme vorgenommen werden, die sich dabei im Hinblick auf die Menge des erforderlichen Verpackungsmaterials und der erforderlichen Verpackungszeit voneinander unterscheiden. Dabei können die einzelnen Verpackungsprogramme entweder hinsichtlich der Menge des erforderlichen Verpackungsmaterials oder der erforderlichen Verpackungszeit als optimiert gelten. Jedes dieser einzelnen Verpackungsprogramme kann in Abhängigkeit der Breite der zu verpackenden Materialbahnrolle entweder als packstoffoptimiertes oder zeitoptimiertes Programm eingestuft sein, welches dann aufgrund der Sollwertvorgabe abrufbar ist.

Die Sollwertvorgabe für eine gewünschte Betriebsweise kann gemäß einer ersten Ausführung direkt, insbesondere manuell durch das Bedienpersonal erfolgen. Das Bedienpersonal trifft die Auswahl der gewünschten Betriebsweise VOB oder ZOB durch Vorgabe der Eingangsgrößen E_{ZOB}, E_{VOB} einer Steuerung. Dies kann im einfachsten Fall durch einen Schalter oder eine Programmwahltaste erfolgen. In diesem Fall erfolgt die Auswahl im Wesentlichen nach dem subjektiven Empfinden unter Berücksichtigung von eventuell zur Verfügung stehenden Informationen über die Prozessabläufe in den der Vorrichtung vorgeordneten Maschinen, insbesondere Rollenschneidmaschinen.

Gemäß einer weiteren Ausführung erfolgt die Sollwertvorgabe für eine gewünschte Betriebsweise automatisiert in Abhängigkeit beziehungsweise als Funktion der Prozessparameter der Vorrichtung und/oder der, der Vorrichtung vorgeordneten Maschine und/oder der Parameter der Materialbahnrolle. In diesem Fall wird aus den zur Verfügung stehenden Informationen die optimierte Betriebsweise bei gleichzeitig hohem Durchsatz ermittelt. In einer der Vorrichtung zugeordneten Steuervorrichtung sind dazu beispielsweise entsprechende Verpakkungsprogramme hinterlegt. Diese können nach Materialbahnrollenbreiten klassiert sein.

Der die Art der Betriebsweise bedingende Sollwert wird im einfachsten Fall von einer, einen gewünschten zu erzielenden Durchsatz durch die Vorrichtung wenigstens mittelbar charakterisierenden Größe gebildet. Die einen zu erzielenden Durchsatz wenigstens mittelbar charakterisierende Größe kann als Funktion zumindest eines der nachfolgend genannten Parameter beschrieben werden:
- Produktionsausstoß PA einer oder mehrerer der Vorrichtung vorgeordneter Maschinen
- Anzahl n der der Vorrichtung zuführbaren Materialbahnrollen pro Zeiteinheit
- Materialbahnrollenbreite B
- maximale Zeitdauer t für den Umhüllungsvorgang

Bei einem geringen erforderlichen Durchsatz pro Zeiteinheit wird dabei die Vorrichtung packstoffoptimiert betrieben und bei einem hohen Durchsatz zeitoptimiert.

Dadurch wird der Betreiber beiden Anforderungen gerecht und kann im Fall geringeren Produktionsausstoßes erheblich Verpackungsmaterial einsparen.

Der Wirkbereich der einzelnen Verpackungsspender bezogen auf unterschiedliche Materialbahnrollenbreiten wird in Abhängigkeit der Breiten der Verpackungsbahnen in den einzelnen Verpackungsbahnspendern festgelegt. Aus den Breiten der einzelnen Verpackungsbahnen kann eine maximale Breite ermittelt werden, ab welcher alle Materialbahnrollen mit dem ersten Verpackungsbahnspender in der ersten Funktionsstellung I aus technologischen Gründen umwickelt werden müssen. Materialbahnrollen mit einer Breite kleiner der maximalen Breite werden in Abhängigkeit der Breiten der Verpackungsmaterialbahnen mit dem zweiten Verpackungsbahnspender allein oder in Kombination mit einer oder den beiden weiteren ersten Verpackungsbahnspendern in der zweiten Funktionsstellung II umwickelt.

Dabei werden Ausführungen frei von Umrüstvorgängen und Anpassungsarbeiten an der Verpackungsspendereinrichtung oder mit zusätzlicher Umrüstoption an der Verpackungsmaschine unterschieden.

Gemäß einer ersten Ausführung werden die Breiten der Verpackungsbahnen in den einzelnen Verpackungsbahnspendern als konstante Parameter für Materialbahnrollen mit unterschiedlichen Parametern beibehalten. Die Beschickung der Verpackungsbahnspender ist somit für alle zu umhüllenden Materialbahnen einheitlich und die Breiten können als Konstanten bei der Wahl des Umhüllungsprogrammes angesehen werden. In diesem Fall können von vornherein eine Vielzahl von Verpackungsprogrammen in einer Steuereinrichtung hinterlegt werden, die dann für unterschiedliche Materialbahnrollenbreiten abrufbar sind. Der steuerungstechnische Aufwand ist relativ gering.

Gemäß einer zweiten Ausführung können die Breiten der Verpackungsbahnen in den einzelnen Verpackungsbahnspendern als Funktion einer der nachfolgend genannten Größen durch Neubeschickung geändert werden:
- Produktionsausstoß einer oder mehrerer der Vorrichtung vorgeordneter Maschinen
- Anzahl der zur Vorrichtung zuführbaren Materialbahnrollen pro Zeiteinheit
- Materialbahnrollenbreite

Durch die aktive vorausschauende Auswahl der einzelnen Verpackungsbahnbreiten kann der gesamte Prozess der Umhüllung in Abhängigkeit der Vorlaufprozesse in den der Verpackungsmaschine vorgeordneten Maschinen weiter optimiert werden. In vorteilhafter Weise können somit auch Prioritäten für eine packstoff- oder zeitoptimierte Umhüllung mit berücksichtigt werden. Die Breiten der Verpackungsbahnen in den einzelnen Verpackungsbahnspendern werden dazu als Funktion eines zukünftigen voraussichtlichen Produktionsausstoßes, der Parameter der Materialbahnrollen und der Größe des Durchsatzes pro Zeiteinheit an einer der Vorrichtung vorgeordneten Maschine festgelegt.

Die Vorrichtung zur Verpackung von Materialbahnrollen mit einem Verpackungsmaterial, umfassend eine Verpackungsbahnspenderanordnung mit zumindest einem parallel zur Materialbahnrolle verfahrbaren ersten Verpackungsbahnspender mit einem Ausgabepfad, der in einer zweiten Funktionsstellung einen spitzen Winkel zur Materialbahnrolle einschließend und einer ersten Funktionsstellung parallel zur Umfangsrichtung der Materialbahnrolle einstellbar ist, und einem zweiten Verpackungsbahnspender mit einem parallel zur Umfangsrichtung der Materialbahnrolle verlaufenden Ausgabepfad, bei welchem die Ansteuerung der einzelnen Verpackungsbahnspender in Abhängigkeit der Breite der Materialbahnrolle erfolgt, ist **dadurch gekennzeichnet, dass** diese eine Steuervorrichtung umfasst, die einen Eingang für einen Sollwert für entweder eine zeitoptimierte Betriebsweise durch Ansteuerung der ersten Verpackungsbahnspender in der Funktionsstellung und/oder zweiten Verpackungsbahnspender oder packstoffoptimierten Betriebsweise durch Ansteuerung der ersten Verpackungsbahnspender in einer der Funktionsstellungen und/oder zweiten Verpackungsbahnspender aufweist.

Die Sollwertvorgabe für die Wahl einer Betriebsweise kann direkt über eine Eingabeeinrichtung, beispielsweise Schalter, Taster erfolgen oder aber durch Eingabe anderer Parameter, anhand derer der Sollwert ermittelt wird oder Koppelung mit anderen Systemen, insbesondere übergeordneten Prozesssteuerungen oder Steuervorrichtungen der Vorrichtung vorgeordneter Maschinen, insbesondere Rollenschneidmaschinen.

Die erfindungsgemäße Lösung wird nachfolgend anhand von Figuren erläutert. Darin ist im Einzelnen folgendes dargestellt:
- Figur 1: verdeutlicht in schematisiert vereinfachter Darstellung den Grundaufbau und die Grundfunktion einer erfindungsgemäßen Vorrichtung zum Verpacken von Materialbahnrollen;
- Figur 2: verdeutlicht anhand eines Signalflussbildes das Grundprinzip des erfindungsgemäßen Verfahrens;
- Figur 3a: verdeutlicht in schematisiert vereinfachter Darstellung eine Vorrichtung mit vorgeordneter Rollenschneidmaschine;
- Figuren 3b und 3c: verdeutlichen Möglichkeiten des Prozessablaufes P1 gemäß Figur 2;
- Figur 4a: verdeutlicht in schematisiert vereinfachter Darstellung eine Vorrichtung mit vorgeordneter Rollenschneidmaschine mit einer übergeordneten Prozessteuerung; und
- Figur 4b: verdeutlicht anhand eines Signalflussbildes ein erfindungsgemäßes Verfahren mit zusätzlicher Möglichkeit der vorausschauenden Änderung der Verpackungsmaterialbahnbreiten.

Die Figur 1 verdeutlicht in schematisiert vereinfachter Darstellung den Grundaufbau einer Vorrichtung 1 zum Verpacken einer Materialbahnrolle 2 mit Verpakkungsmaterial. Derartige Vorrichtungen sind in der Regel off-line Maschinen zur Verarbeitung von Materialbahnen nachgeordnet, beispielsweise in Form von Rollenschneidmaschinen. Die Materialbahnrolle 2 ist dabei durch einen Durchmesser D charakterisiert und eine Breite B, welcher der axialen Länge bezogen auf die Längsachse L₂ der Materialbahnrolle 2 entspricht. Die Begriffe werden synonym verwendet, um die Vergleichbarkeit mit der Breite einer Verpackungsbahn zu erleichtern.

Die Vorrichtung 1 zum Verpacken der Materialbahnrolle 2 umfasst eine Antriebseinrichtung 3 zum Antrieb der Materialbahnrolle 2 zur Realisierung einer rotatorischen Bewegung. Diese kann verschiedenartig ausgeführt sein. Im einfachsten Fall umfasst diese zumindest zwei Tragwalzen 4 und 5, auf welchen die Materialbahnrolle 2 zum Zwecke des Verpackens verbracht wird, wobei zumindest eine von diesen antreibbar ist, um die rotatorische Bewegung der Materialbahnrolle 2 um ihre Längsachse L₂ zu ermöglichen. Die Vorrichtung 1 umfasst eine Umhüllungsstation 6. In dieser ist eine Verpackungsbahnspenderanordnung vorgesehen. Die Verpackungsbahnspenderanordnung, welche das Verpackungsmaterial für die Umhüllung der Materialbahnrolle 2 bereitstellt, umfasst mindestens einen parallel zur Materialbahnrolle 2 verfahrbaren ersten Verpackungsbahnspender 7.1 mit einem Ausgabepfad 8.1, welcher durch eine erste hier nicht dargestellte zweite Funktionsstellung II charakterisiert ist, in der ein spitzer Winkel mit der Umfangsrichtung der Materialbahnrolle 2 eingeschlossen wird. In der ersten, hier dargestellten Funktionsstellung I ist der Ausgabepfad 8.1 in Umfangsrichtung der Materialbahnrolle 2 ausgerichtet, d.h. senkrecht zur Längsachse L₂ der Materialbahnrolle 2. Ferner ist ein weiterer zweiter Verpackungsbahnspender 9 vorgesehen, der stationär, das heißt ortsfest angeordnet ist, und einen Ausgabepfad 10 aufweist, der parallel zur Umfangsrichtung der Materialbahnrolle verläuft. Vorzugsweise sind zwei erste Verpackungsbahnspender 7.1 und 7.2 vorgesehen, die eine erste Verpackungsspendereinrichtung 7 bilden. Der Verpackungsbahnspender 7.2 ist ebenfalls parallel zur Materialbahnrolle 2 verfahrbar und kann eine erste und auch zweite Funktionsstellung I und II einnehmen, die sich durch die Ausrichtung des Ausgabepfades 8.2 voneinander unterscheiden. Die beiden Verpakkungsbahnspender 7.1, 7.2 sind an einer Führungseinrichtung 11, im einfachsten Fall in Form einer Linearführung parallel zur Materialbahnrolle 2 beziehungsweise den Tragwalzen 4, 5 verfahrbar. Beispielsweise ist einer der beiden Verpackungsbahnspender 7.1 und 7.2 der Verpackungsbahnspendereinrichtung 7 in seinem Winkel gegenüber der Umfangsrichtung der Materialbahnrolle 2 veränderbar einstellbar. Die Verpackungsbahnspender 7.1, 7.2 umfassen dazu beispielsweise einen an der Führungseinrichtung 11 führbaren Schlitten, wobei zumindest einer, vorzugsweise beide um jeweils eine Drehachse S verschwenkbar sind. Von den einzelnen Verpackungsbahnspendern 7.1, 7.2 und 9 werden Verpackungsbahnen 12.1 und 12.2 für die Verpackungsbahnspender 7.1 und 7.2 und 13 für den Verpackungsbahnspender 9 abgezogen. Diese werden über entsprechende Leitmittel der Materialbahnrolle 2, insbesondere dem Außenumfang der Materialbahnrolle 2 zugeführt. Die Verpackungsbahnrollen in den einzelnen Verpackungsbahnspendern sind hier mit 12.1_{R,} 12.2_{R} und 13_{R} bezeichnet. Die Verpackungsbahnrolle 13_{R} des zweiten Verpackungsbahnspenders 9 ist dabei in einer größeren Entfernung zur Materialbahnrolle 2 beziehungsweise zu den beiden Tragwalzen 4 und 5 angeordnet und an einer Trageinrichtung 16 stationär gelagert. Diese ist dabei weder in axialer Richtung verfahrbar noch kann eine von ihr abgezogene Verpackungsbahn 13 in Bezug auf die Materialbahnrolle 2 die Richtung ändern. Die einzelnen Verpackungsbahnen 12.1, 12.2, 13, die von den Verpackungsbahnrollen 12.1_{R}, 12.2_{R}, 13_{R} abgezogen werden, sind dabei durch eine bestimmte Breite b_{12.1}, b_{12.2} beziehungsweise b₁₃ charakterisiert. Diese Breiten sind vorwählbar, indem die Vorrichtung 1 mit Verpackungsbahnrollen 12.1_{R}, 12.2_{R} und 13_{R} mit jeweils einer bestimmten vordefinierbaren Breite beschickbar ist. In Abhängigkeit der Breite der zur Verfügung stehenden Verpackungsbahnrollen 12.1_{R,} 12.2_{R} und 13_{R} in der Vorrichtung 1 beziehungsweise den einzelnen Verpackungsbahnspendern 7.1, 7.2, 9 und der Breite B der zu umhüllenden Materialbahnrolle 2 kann die Vorrichtung 1 auf unterschiedliche Art und Weise betrieben werden. Entscheidend für die Art der erforderlichen oder gewünschten Umhüllung sind in Abhängigkeit der Breite B der Materialbahnrolle 2 die zur Verfügung stehenden und auswählbaren Verpackungsbahnrollenbreiten b_{12.1}, b_{12.2} beziehungsweise b₁₃. Da beide Verpackungsbahnspender 7 und 9, insbesondere die einzelnen Verpackungsbahnspender 7.1. 7.2 und 9 mit unterschiedlichen Breiten betrieben werden können, sind für unterschiedliche zu verpackende Materialbahnrollenbreiten B auch unterschiedliche Betriebsweisen denkbar. Mit der ersten Verpackungsspendereinrichtung, insbesondere den einzelnen Verpackungsbahnspendern 7.1 und 7.2 sowie der zweiten Verpackungsbahnspendereinrichtung 9 ist allein oder in Kombination miteinander eine Umhüllung in Umfangsrichtung möglich. Dabei erfolgt in Abhängigkeit der Materialbahnrollenbreite B der zu umhüllenden Materialbahnrolle 2 eine Vorauswahl der durch die mit der Vorrichtung 1 möglichen Betriebsweisen erfolgenden Verpackungsart. Für Materialbahnrollen mit einer Breite B ≥ bₘₐₓ ist es nur möglich, die erste Verpackungsspendereinrichtung 7 zur Umhüllung zu benutzen und die Verpackung mittels Spiralumwicklung durchzuführen, indem zumindest eine, vorzugsweise jeweils beide Verpackungsbahnspender 7.1, 7.2 im Bereich der Endbereiche beziehungsweise Stirnseiten 2.1, 2.2 der Materialbahnrolle 2 angeordnet werden und von diesen unter Erstellung eines Materialbahnüberstandes a an den Stirnseiten der Materialbahnrolle jeweils nacheinander von der einen Stirnseite 2.1 zur gegenüberliegenden Stirnseite 2.2 beziehungsweise 2.2 nach 2.1 verfahrbar sind, wobei nach Beendigung der Umhüllung in einer Richtung der jeweilige Verpackungsbahnspender 7.1 beziehungsweise 7.2 in seine Ausgangsposition zurückverfahren wird, um im Anschluss daran mittels dem zweiten Verpackungsbahnspender 7.2 beziehungsweise 7.1 in gleicher Weise in entgegen gesetzter Richtung eine Umhüllung durch Spiralumwickeln der Materialbahnrolle 2, welche zu diesem Zweck über die Tragwalzen 4, 5 angetrieben wird, zu erzielen. Die maximale Breite bₘₐₓ bestimmt sich dabei aus den Verpackungsmaterialbreiten b_{12.1}, b_{12.2} und b₁₃ der einzelnen Verpackungsbahnspender 7.1, 7.2 und 9 beziehungsweise der Verpackungsmaterialbahnen 12.1, 12.2 und 13.

Mit der ersten Verpackungsspendereinrichtung 7, insbesondere den Verpackungsspendern 7.1 und 7.2, sind zwei mögliche Umhüllungsarten denkbar. Gemäß einer ersten Ausführung bei Ausrichtung des jeweiligen Ausgabepfades 8.1 beziehungsweise 8.2 in Umfangsrichtung zur Materialbahnrolle 2 ist eine Umhüllung nur in Umfangsrichtung möglich. Gemäß einer zweiten Ausführung unter Anstellung in einem spitzen Winkel zur Umfangsrichtung ist eine Spiralumwicklung der Materialbahnrolle 2 denkbar. Mit der stationären Verpackungsspendereinrichtung 9 ist lediglich ein Umhüllungsvorgang in Umfangsrichtung möglich. Dabei kann die Spiralumwicklung allein über die Verpackungsspendereinrichtung 7, die Umhüllung in Umfangsrichtung allein über den Verpackungsbahnspender 9 oder aber in überlappender Art und Weise unter Ausnutzung des Verpackungsbahnspenders 9 sowie zumindest eines oder aber beider Verpackungsbahnspender 7.1 und 7.2 in der Funktionsstellung I für die Umhüllung in Umfangsrichtung betrieben werden. Diese Art der Umhüllung ist anwendbar für Materialbahnrollenbreiten bis bₘₐₓ. bₘₐₓ wird somit aus den Summen der Breiten der Verpackungsmaterialbahnrolle 13, der Verpackungsmaterialbahnrollen 12.1 und 12.2 unter Abzug eines theoretisch minimalen erforderlichen Überlappungsbereiches b_{ü} und eines erforderlichen Überstandes a an den Stirnseiten der Materialbahnrolle 2 gebildet. bₘₐₓ bestimmt sich dabei aus der folgenden Gleichung: ${b}_{max} = {b}_{12.1} + {b}_{12.2} + {b}_{13} - 2 \times {b}_{ü} - 2 ⁢ a .$

Alle Materialbahnrollen 2 mit einer Rollenbreite B ≥ bₘₐₓ können dabei nur mit der ersten Verpackungsbahnspendereinrichtung 7 umhüllt werden, während für die kleineren Materialbahnbreiten aus wirtschaftlicher Sicht eine Verpackung nur in Umfangsrichtung gewählt wird. Dabei wird zwischen allen theoretisch möglichen Varianten der Ausnutzung der beiden Verpackungsbahnspendereinrichtungen 7 und 9 die jeweils gewünschte zeit- oder packstoffoptimierte Betriebsweise gewählt. Diese bestimmt sich aus der Nutzung, insbesondere Zuordnung der Verpackungsbahnstreifen zur Materialbahnrolle und zeitliche Abfolge der Erzeugung der Umhüllung, wobei hier auch die Anzahl der Umhüllungen in Umfangsrichtung und damit der erzeugten Lagen eine Rolle spielt. Dazu sind einzelne Verpackungsprogramme möglich, welche vorzugsweise voreingestellt sind und die je nach Breite der Materialbahnrolle bei gewünschter verpackungsoptimierter oder zeitoptimierter Betriebsweise abrufbar sind. Dabei sind beispielsweise folgende Programme zur Umhüllung mit parallel zur Umfangsrichtung ausgerichteten Ausgabepfaden denkbar:
- Wickeln mit beiden Verpackungsbahnspendern 7.1, 7.1
- Wickeln mit dem Verpackungsbahnspender 9 und 7.1 oder 7.2
- Wickeln mit dem Verpackungsbahnspender 9 und 7.1, 7.2, wobei der Wickelvorgang mit 7.1, 7.2 gleichzeitig oder zeitlich versetzt erfolgen kann.

Bei Umhüllung in Umfangsrichtung verbleiben die Verpackungsbahnspender 7.1, 7.2 und zumindest 9 in ihrer Betriebslage und für die Umhüllung ist lediglich eine mehrfache Umdrehung der Materialbahnrolle 2 erforderlich.

Erfindungsgemäß umfasst die Vorrichtung 1 daher eine Steuereinrichtung 17 in der die Stellgrößen Y_{7.1}, Y_{7.2}, Y₉ für die Betätigung der einzelnen Verpackungsspendereinrichtungen 7.1, 7.2 und 9 hinterlegt sind und in Abhängigkeit der Materialbahnrollenbreite B und zumindest einer weiteren Eingangsgröße E, die den Sollwert für die gewünschte Betriebsweise - packstoffoptimiert oder zeitoptimiert - beschreibt, aktiviert werden können. Die Steuereinrichtung 17 umfasst zumindest einen Eingang 18, der mit einer Einrichtung 19 zur Erfassung oder Vorgabe der Breite B der zu umhüllenden Materialbahn 2 wenigstens mittelbar, d.h. direkt oder indirekt gekoppelt ist sowie einen Eingang 21 zur Eingabe einer, die gewünschte Betriebsweise charakterisierenden Größe. Aus diesen Größen wird dann die Stellgröße Y_{7.1}, Y_{7.2}, Y₉ als Funktion der Materialbahnrollenbreite B und der die Verpackungsart beziehungsweise Betriebsweise charakterisierenden Größe E_{ZOB} für eine zeitoptimierte Betriebsweise ZOB oder E_{VOB} für eine packstoffoptimierte Betriebsweise VOB gebildet. Dabei kann die Steuereinrichtung 17 einen oder mehrere Eingänge aufweisen, je nach Ausführung mit serieller oder analoger Datenübertragung.

Die Vorgabe der Eingangsgrößen Materialbahnrollenbreite B und/oder Wahl der Verpackungsart E für VOB, ZOB kann dabei entweder manuell erfolgen, beispielsweise durch das Bedienpersonal, welches in Abhängigkeit eines vorhandenen oder zu erwartenden Produktionsausstoßes an Materialbahnrollen 2 die Vorrichtung 1 entsprechend steuern möchte. Gemäß einer besonders vorteilhaften Ausführung erfolgt jedoch die Auswahl der entsprechenden Betriebsweise automatisiert.

Die Figur 2 verdeutlicht in schematisiert vereinfachter Darstellung anhand eines Signalflussbildes ein erfindungsgemäßes Verfahren zur Optimierung der Betriebsweise einer Vorrichtung 1 zur Verpackung von Materialbahnrollen 2. Demnach wird in einem ersten Verfahrensschritt geprüft, ob eine Wahl zwischen unterschiedlichen Betriebsweisen der Vorrichtung 1 überhaupt möglich ist.

In der Steuereinrichtung 17 als Eingangsgröße eingebbar oder fest hinterlegt bei konstanter Beschickung sind die Breiten der Verpackungsmaterialbahnrolle 13, der Verpackungsmaterialbahnrollen 12.1 und 12.2, ferner ein theoretisch minimaler erforderlicher Überlappungsbereich b_{ü} und ein Maß für einen mindestens erforderlichen Überstand a an den Stirnseiten der Materialbahnrolle 2. Der Überlappungsbereich sowie der Überstand a können jedoch auch frei eingebbar sein. Daraus kann dann die Größe bₘₐₓ bestimmt werden, welche den Grenzwert für die Materialbahnrollenbreite B für die Umhüllung mittels dem Verpackungsbahnspender 9 in Kombination mit den Verpackungsbahnspendern 7.1, 7.2 darstellt: ${b}_{max} = {b}_{12.1} + {b}_{12.2} + {b}_{13} - 2 \times {b}_{ü} - 2 ⁢ a .$

Ferner wird in Abhängigkeit einer, die zu umhüllende Materialbahnrolle 2, insbesondere deren Breite B wenigstens mittelbar charakterisierende Größe, vorzugsweise der Breite B der Materialbahnrolle 2 selbst, ein Vergleich mit der theoretisch maximal möglichen Breite bₘₐₓ einer in Umfangsrichtung zu umhüllenden Materialbahnrolle 2 geführt und im Fall von B ≥ bₘₐₓ an der Steuereinrichtung 17 eine Stellgröße zur Aktivierung der ersten Verpackungsspendereinrichtung 7 in der ersten Funktionsstellung I Y₇, insbesondere Y_{7.1-I} , Y_{7.2-I} ausgegeben und diese angesteuert. Nur im Fall von B < bₘₐₓ, kann eine Auswahl hinsichtlich der Betriebsweise ZOB oder VOB frei erfolgen. Dabei ist die ausgegebene Stellgröße Y eine Funktion der Eingangsgröße E, welche je nach Wahl der gewählten Betriebsweise als E_{VOB} oder E_{ZOB} ermittelt wird und zur Aktivierung der jeweiligen Stelleinrichtungen der einzelnen Verpackungsbahnspender 7.1, 7.2, 9 führt. Liegt eine Eingangsgröße E_{ZOB} an und ist die Materialbahnrollenbreite B kleiner als b₁₃ wird lediglich die Stelleinrichtung des Verpackungsbahnspenders 9 aktiviert und die Materialbahnrolle 2 mit dieser in Umgangsrichtung um den Umfang umwickelt. Ist die Breite der Materialbahnrolle 2 größer, erfolgt eine Aktivierung zumindest des Verpackungsbahnspenders 9 und je nach Gesamtbreite unter Berücksichtigung der Überlappungen der einzelnen Verpackungsmaterialbahnen und des erforderlichen oder gewünschten Verpackungsmaterialüberstandes a an beiden Stirnseiten die kombinierte Anwendung mit den einzelnen Verpackungsbahnspendern 7.1 und 7.2, wobei diese in der Funktionsstellung II betrieben werden, d.h. die Umhüllung der Materialbahnrolle 2 in Umfangsrichtung erfolgt.

Ist keine zeitoptimierte Verpackung gewünscht, d.h. als Eingangsgröße E liegt eine Vorgabe nach packstoffoptimierter Betriebsweise VOB in Form von E_{VOB} vor, werden der oder die Verpackungsbahnspender 7.1 und 7.2 unabhängig von der Breite der Materialbahnrolle 2 in der ersten Funktionsstellung I betrieben, d.h. die Ausgabepfade 8.1 und 8.2 schließen einen spitzen Winkel mit der Materialbahnrolle 2 ein.

Diese Auswahlprozesse sind in schematisiert vereinfachter Darstellung anhand eines Signalflussbildes in der Figur 2 wiedergegeben.

Bei dem in Figur 2 dargestellten Ablauf wird gemäß einer ersten Ausführung des Verfahrens von einer Vorrichtung 1 ausgegangen, die mit bestimmten Verpakkungsbahnen 12.1, 12.2, 13 mit einer vordefinierten Breite b_{12.1}, b_{12.2}, b₁₃ in den einzelnen Verpackungsbahnspendern 7.1, 7.2, 9 bestückt ist, wobei die Bestückung entweder fest vorgegeben ist oder entsprechend einer statistischen Häufigkeit der auftretenden Verpackungsmaterialbahnrollenbreiten B1 bis Bn und des durchschnittlichen Produktionsausstoßes PA für die einzelnen Vorrichtung 1 optimiert wurde und unabhängig von den zu umhüllenden Materialbahnrollen 2 unterschiedlicher Breite beibehalten wird. Diese Größen sind daher als feste Parameter bei der Auswahl des Verfahrens und der Ansteuerung der einzelnen Stelleinrichtungen der Verpackungsbahnspender 7.1, 7.2, 9 vorgegeben.

Die Vorgabe der Eingangsgrößen E_{ZOB} und E_{VOB} im Prozessschritt P1 kann manuell erfolgen, wie in Figur 3c dargestellt. In diesem Fall ist der entsprechende Eingang 18 der Steuervorrichtung 17 beispielsweise mit einer Vorwahleinrichtung, insbesondere einem Hebel oder Schalter gekoppelt. Das Bedienpersonal kann dann in Abschätzung des Produktionsausstoßes PA und des dadurch zur Minimierung von Zwischenlagerkapazität erforderlichen Durchsatzes an zu umwickelnden Materialbahnrollen 2 pro Zeiteinheit die Wahl der Betriebsweise selbst vornehmen, wobei bei geringem Produktionsausstoß PA vorzugsweise die packstoffoptimierte Betriebsweise VOB gewählt wird. Die Definition, was unter geringem und was unter hohem Produktionsausstoß zu verstehen ist, kann frei gewählt werden. Vorzugsweise wird immer dann von einem hohem Produktionsausstoß PA gesprochen, wenn eine Abarbeitung in der nachfolgenden Vorrichtung nur bedingt möglich ist beziehungsweise der Durchsatz pro Zeiteinheit an der der Vorrichtung 1 vorgelagerten Maschine gleich oder höher als der der Vorrichtung 1 ist.

Des Weiteren kann die Eingabe der Breite B der nächsten zu umhüllenden Materialbahnrolle 2 ebenfalls entweder manuell erfolgen oder aber automatisiert, entweder über den gleichen Eingang 19 oder aber beispielsweise einen separaten Eingang 21.

Gemäß einer besonders vorteilhaften Ausführung erfolgt die Sollwertvorgabe für die Betriebsweise automatisiert, vorzugsweise indirekt durch Ableitung von der Eingabe des Produktionsausstoßes PA als Eingangsgröße für die Steuereinrichtung 17, beispielsweise wie in Figur 3a schematisiert vereinfacht dargestellt über eine übergeordnete Prozesssteuerung 22, die der Vorrichtung 1 zur Verpackung und einer im Produktionsprozess dieser vorgeordneten Rollenschneidmaschine 23 zugeordnet ist. Die Prozessteuerung 22 kann dabei als übergeordnete Steuerung für die Steuerung der Rollenschneidmaschine 23 und der Steuerung 17 der Vorrichtung 1 dienen oder aber Teile von diesen beinhalten. Denkbar sind auch BUS-Lösungen.

Figur 3a verdeutlicht in schematisiert vereinfachter Darstellung die Vorrichtung 1, eine oder mehrere dieser vorgeordnete Rollenschneidmaschinen, hier beispielsweise eine Rollenschneidmaschine 23 und die Prozesssteuerung 22. Der Rollenschneidmaschine 23 kann ferner eine eigene, hier nur mittels unterbrochener Linie dargestellte Steuerung 25 zugeordnet sein. Dabei wird der Produktionsausstoß PA aus der Rollenschneidmaschine 23 erfasst, beispielsweise ein Durchsatz pro Zeiteinheit oder die Anzahl der Materialbahnrollen 2 mit einer bestimmten Breite B sowie die Breite der Materialbahnrollen 2. Dazu können spezielle Erfassungseinrichtungen 26.1, 26.2 vorgesehen sein. Denkbar ist es ferner, diese Größen aus der Prozesssteuerung 22 oder aus der Steuerung der Rollenschneidmaschine 23, falls vorhanden abzurufen. Dabei kann bereits in der Prozesssteuerung 22 aus diesen Größen eine Eingangsgröße E_{ZOB} und E_{VOB} für die Steuervorrichtung 17 abgeleitet werden. In diesem Fall wird vorzugsweise eine Information über die Parameter der Verpackungsbahnspender 7, 9 der Vorrichtung 1 der Prozesssteuerung 22 zugeführt, so dass die Eingangsgrößen $E = {E}_{ZOB} , {E}_{VOB} = f \left(PA⁢B⁢{b}_{12.1}⁢{b}_{12.2}⁢{b}_{13}\right)$
direkt in dieser gebildet werden können, wie in Figur 3b anhand eines Signalflussbildes für den Prozessschritt P1 gemäß Figur 2 wiedergegeben. Denkbar ist auch eine Funktionsteilung zwischen Prozesssteuerung 22 und Steuerung 17.

Grundsätzlich können der Vorrichtung 1 und der Rollenschneidmaschine 23 eine eigene Steuereinrichtung 17, 25 zugeordnet sein, die über beispielsweise übergeordnete Prozesssteuerung 22 miteinander verbunden sind.

Die Durchlaufzeit durch die Vorrichtung 1 bestimmt sich aus der reinen Umhüllungszeit sowie der Ein- und Ausschleusungszeitdauer aus dieser. Erfolgt eine Vorgabe E_{VOB}, das heißt der Steuereinrichtung 17 wird als Eingangsgröße eine, die verpackungsoptimierte Betriebsweise wenigstens mittelbar charakterisierende Größe zugeführt, wird hier eine Stelleinrichtung Y₇ aktiviert. Dies ist immer dann der Fall, wenn genügend Zeitdauer zum Verpacken zur Verfügung steht, insbesondere, wenn der Durchsatz an der Rollenschneidmaschine 23 ausreichend gering ist, um hier die verpackungsoptimierte Zeitdauer zu wählen.

Bei der Auswahl der zeitoptimierten Betriebsweise ist ferner darauf abzustellen, wie breit die tatsächlich zu umhüllende Bahn ist. Demnach wird, wie bereits ausgeführt, entweder eine Stellgröße zur Aktivierung der Stelleinrichtung des Verpackungsspenders 9 allein oder aber zusätzlich der Stelleinrichtungen für die Verpackungsspender 7 mit ausgegeben, wobei die Stelleinrichtungen 7.1 und 7.2 dann derart angesteuert werden, dass der Verpackungsspender 7 ebenfalls in Umfangsrichtung umhüllt. Die Ausgabe der Stellgrößen erfolgt an den Ausgängen 20.1, 20.2.

Die Auswahl der Betriebsweise kann dabei, wie bereits ausgeführt, allein auf Grund eines zu erwartenden Durchsatzes erfolgen.

Ferner ist es auch denkbar, die Vorrichtung 1 zusätzlich in einer Weise für den folgenden Materialbahnrollendurchsatz anzupassen, die in optimierter Weise eine Anpassung an die den Verpackungsvorgang charakterisierenden Größen auch in der Verpackungsstation ermöglicht. In diesem Fall ergibt sich die Eingangsgröße durch Berechnung oder empirisches Verfahren aus den, den Durchsatz an einer Rollenschneidmaschine 23 charakterisierenden Größen, insbesondere Ausgabe der Materialbahnrollen 2 mit den Parametern der Materialbahnrollen 2. Es ist möglich, größere oder kleinere Verpackungsmaterialbreiten zu nutzen und die Verpakkungsbahnspender derart umzurüsten, dass andere Verpackungsbahnen einsetzbar sind, so dass für einen Großteil der zu erwartenden zu verpackenden Materialbahnrollen eine optimierte zeitliche oder eine packstoffoptimierte Verpackung möglich wird. Die geeignete Beschickung der Verpackungsbahnspender hängt dabei jedoch auch von einem zeitlichen Verlauf des Produktionsausstoßes ab.

Figur 4 verdeutlicht eine derartige Möglichkeit der weiteren Optimierung der Betriebsweise einer Vorrichtung 1, bei welcher die Verpackungsmaterialbahnbreiten b_{12.1}, b_{12.2}, b₁₃ der Verpackungsspender 7.1, 7.2, 9 keine konstanten Größen sind, sondern als durch die Wahl der Beschickung beeinflussbare variable Parameter Berücksichtigung finden und als Stellgrößen fungieren. Die Figur 4a verdeutlicht dabei in schematisiert vereinfachter Darstellung eine möglich Ausführung der Prozesssteuerung 22, insbesondere Anbindung und Koppelung der einzelnen Steuerungen 17 und 25 mit dieser. Als Eingangsgrößen der Prozesssteuerung fungieren Prozessparameter P2, P3 der einzelnen Vorrichtung 1 und der Rollenschneidmaschine 23. Die Prozesssteuerung 22 kommuniziert mit den einzelnen untergeordneten Steuerungen 17 und 25. Über diese werden ferner die Eingangsgrößen E der Steuervorrichtung 17 vorgegeben und eine Auswahl der erforderlichen Verpackungsbahnbreiten der einzelnen Verpackungsbahnspender bestimmt.

Die Figur 4b verdeutlicht die Prozessabläufe anhand eines Signalflussbildes. Diese entsprechen im Wesentlichen bis auf die Auswahl der Beschickung der Verpackungsmaterialspender den in Figur 2 beschriebenen, weshalb auf die Ausführungen unter Figur 2 verwiesen wird. Dabei wird davon ausgegangen, dass in Abhängigkeit der Betriebsweise der, der Vorrichtung 1 üblicherweise in Produktionsprozessabläufen vorgeordneten Rollenschneidmaschinen sich ein bestimmter Produktionsausstoß PAvoraus in einer bestimmten Zeitdauer beziehungsweise zu einem bestimmten vordefinierten Zeitpunkt einstellt, der durch eine vordefinierte Anzahl von Materialbahnrollen pro Zeiteinheit charakterisiert ist, wobei die Materialbahnrollen durch gleiche Breiten oder unterschiedliche Breiten charakterisiert sein können. Dieser voraussichtliche zukünftige Produktionsausstoß PAvoraus fungiert als Sollwert und damit Eingangsgröße der Prozesssteuerung 22. Der tatsächliche Ausstoß PA wird in Abhängigkeit der Prozessparameter in den der Vorrichtung 1 vorgeordneten Maschinen, insbesondere Rollenschneidmaschinen 23 ermittelt. Dieser ist als Funktion der Anzahl n der bereitstellbaren Materialbahnrollen, der Anzahl n über eine vordefinierte Zeitdauer sowie der Breite B der Materialbahnrollen 2 charakterisierbar. In Abhängigkeit dieser Größen, insbesondere in Abhängigkeit des zeitlichen Durchsatzes und einer zeitlichen Änderung dieser kann eine Vorauswahl für ein optimiertes Verpackungsverfahren getroffen werden. Steht insbesondere ein hoher Produktionsausstoß PAvoraus pro Zeiteinheit bevor, wird ein zeitoptimiertes Verfahren gewählt, bei geringem Produktionsausstoß PAvoraus wird eine packstoffoptimierte Betriebsweise gewählt. In Abhängigkeit davon kann durch Änderung der Verpackungsparameter, insbesondere der Verpackungsbahnbreiten in den einzelnen Verpackungsbahnspendern 12.1, 12.2, 13 die Vorrichtung 1 auf die sich voraussichtlich einstellenden Erfordernisse optimiert werden, indem eine optimierte Beschickung mit Verpackungsbahnen bestimmter Breiten in den einzelnen Verpackungsbahnspendern realisiert wird. Dabei können beispielsweise bestimmten Materialbahnrollenbreiten 7, 9 bestimmte Verpackungsbahnbreiten zugeordnet werden.

Die erfindungsgemäße Lösung ist nicht auf die beschriebenen Ausführungen beschränkt. Das Gesamtsystem ist hinsichtlich der veränderlichen Größen eines Prozesses variierbar.

### Bezugszeichenliste

- 1: Vorrichtung
- 2: Materialbahnrolle
- 2.1: Stirnseite
- 2.2: Stirnseite
- 3: Antriebseinrichtung
- 4: Tragwalze
- 5: Tragwalze
- 6: Verpackungsbahnspenderanordnung; Umhüllungsstation
- 7: Verpackungsbahnspendereinrichtung
- 7.1: Verpackungsbahnspender
- 7.2: Verpackungsbahnspender
- 8: Ausgabepfad
- 8.1: Ausgabepfad
- 8.2: Ausgabepfad
- 9: Verpackungsbahnspender
- 10: Ausgabepfad
- 11: Führungseinrichtung
- 12.1: Verpackungsbahn
- 12.1_{R}: Verpackungsbahnrolle
- 12.2: Verpackungsbahn
- 12.2_{R}: Verpackungsbahnrolle
- 13: Verpackungsbahn
- 13_{R}: Verpackungsbahnrolle
- 16: Trägereinrichtung
- 17: Steuereinrichtung
- 18: Eingang
- 19: Einrichtung zur Erfassung einer Größe
- 21: Separater Eingang
- 22: Prozesssteuerung
- 23: Rollenschneidmaschine
- 25: Steuereinrichtung
- 26.1: Erfassungseinrichtung
- 26.2: Erfassungseinrichtung
- a: Materialbahnüberstand
- B: Breite
- b_{12.1}: Verpackungsbahnrollenbreite
- b_{12.2}: Verpackungsbahnrollenbreite
- b₁₃: Verpackungsbahnrollenbreite
- bₘₐₓ: Maximale Materialbahnrollenbreite
- bü: Überlappungsbereich
- D: Durchmesser
- E: Eingangsgröße
- E: Verpackungsart
- E_{VOB}: Größe
- E_{ZOB}: Größe
- I: Funktionsstellung
- II: Funktionsstellung
- L₂: Längsachse
- P1: Prozessschritt
- P2: Prozessparameter
- P3: Prozessparameter
- PA: Produktionsausstoß
- PAᵥₒᵣₐᵤₛ: Vorausssichtlicher Produktionsausstoß
- S: Drehachse
- VOB: Packstoffoptimierte Betriebsweise
- Y_{7.1}: Stellgröße
- Y_{7.2}: Stellgröße
- Y₉: Stellgröße
- ZOB: Zeitoptimierte Betriebsweise

## Patentansprüche

1. Verfahren zur Steuerung der Betriebsweise einer Vorrichtung (1) zur Verpackung von Materialbahnrollen (2) mit einem Verpackungsmaterial (3), umfassend eine Verpackungsbahnspenderanordnung mit zumindest einem parallel zur Materialbahnrolle (2) verfahrbaren ersten Verpackungsbahnspender (7, 7.1, 7.2) mit einem Ausgabepfad (8 , 8.1, 8.2), der in einer ersten Funktionsstellung (I) parallel zur Umfangsrichtung der Materialbahnrolle (2) und in einer zweiten Funktionsstellung (II) einen spitzen Winkel zur Materialbahnrolle (2) einschließend einstellbar ist und einem zweiten Verpackungsbahnspender (9) mit einem parallel zur Umtangsrichtung der Materialbahnrolle (2) verlaufenden Ausgabepfad (10), bei welchem die Ansteuerung der einzelnen Verpackungsbahnspender (7.1, 7.2, 9) in Abhängigkeit der Breite (B) der Materialbahnrolle erfolgt, wobei unterhalb einer maximalen Materialbahnrollenbreite (bₘₐₓ) die Materialbahnrolle (2) in Umfangsrichtung umhüllt wird,
**dadurch gekennzeichnet,**
**dass** die Vorrichtung (1) in Abhängigkeit einer Sollwertvorgabe entweder in einer zeitoptimierten Betriebsweise (ZOB) oder packstoffoptimierten Betriebsweise (VOB) durch Ansteuerung des oder der ersten Verpackungsbahnspender (7.1, 7.2) in der ersten Funktionsstellung (I) oder der zweiten Funktionsstellung (II), und/oder des zweiten Verpackungsbahnspenders (9) betrieben wird.

2. Verfahren nach Anspruch 1,
**dadurch gekennzeichnet,**
**dass** der Sollwert für eine gewünschte Betriebsweise manuell vom Bedienpersonal der Vorrichtung (1) durch die Vorgabe einer Eingangsgröße (E_{ZOB}, E_{VOB}) einer Steuerung (17) gesetzt wird.

3. Verfahren nach Anspruch 1,
**dadurch gekennzeichnet,**
**dass** der Sollwert für eine gewünschte Betriebsweise automatisiert in Abhängigkeit der Prozessparameter der Vorrichtung (1) und/oder einer der Vorrichtung (1) vorgeordneten Maschine (23) und/oder der Parameter der Materialbahnrolle (B) gebildet wird.

4. Verfahren nach einem der Ansprüche 1 bis 3,
**dadurch gekennzeichnet,**
**dass** der Sollwert von einer, einen gewünschten zu erzielenden Durchsatz der Vorrichtung (1) wenigstens mittelbar charakterisierenden Größe gebildet wird.

5. Verfahren nach Anspruch 4,
**dadurch gekennzeichnet,**
**dass** die einen zu erzielenden Durchsatz wenigstens mittelbar charakterisierende Größe als Funktion zumindest eines der nachfolgend genannten Parameter beschreibbar ist:
- Produktionsausstoß (PA) einer oder mehrerer der Vorrichtung vorgeordneter Maschinen
- Anzahl n der der Vorrichtung zuführbaren Materialbahnrollen pro Zeiteinheit
- Materialbahnrollenbreite (B)
- maximale Zeitdauer t für den Umhüllungsvorgang

6. Verfahren nach einem der Ansprüche 4 oder 5,
**dadurch gekennzeichnet,**
**dass** bei einem geringen erforderlichen Durchsatz pro Zeiteinheit die Vorrichtung (1) packstoffoptimiert betrieben wird und bei einem hohen Durchsatz pro Zeiteinheit zeitoptimiert.

7. Verfahren nach einem der Ansprüche 1 bis 6,
**dadurch gekennzeichnet,**
**dass** der Wirkbereich des einzelnen Verpackungsbahnspenders (7.1, 7.2, 9) bezogen auf unterschiedliche Materialbahnrollenbreiten in Abhängigkeit der Breiten (b_{12.1}, b_{12.2}, b₁₃) der Verpackungsbahnen (12.1, 12.2, 13) in den einzelnen Verpackungsbahnspendern (7.1, 7.2, 9) festgelegt wird.

8. Verfahren nach einem der Ansprüche 1 bis 7,
**dadurch gekennzeichnet,**
**dass** aus den Breiten (b_{12.1}, b_{12.2}, b₁₃) der einzelnen Verpackungsbahnen (12.1, 12.2, 13) eine Größe für eine maximale Breite (bₘₐₓ) gebildet wird, wobei alle Materialbahnrollen (2) mit einer Breite (B) größer oder gleich der maximalen Breite (bₘₐₓ) mit dem ersten Verpackungsbahnspender (7.1, 7.2) in der zweiten Funktionsstellung (II) umwickelt werden.

9. Verfahren nach Anspruch 8,
**dadurch gekennzeichnet,**
**dass** die Materialbahnrollen (2) mit einer Breite (B) kleiner der maximalen Breite (bₘₐₓ) in Abhängigkeit der Breiten (b_{12.1}, b_{12.2}, b₁₃) der Verpackungsmaterialbahnen (12.1, 12.2, 13) mit dem zweiten Verpackungsbahnspender (9) allein oder in Kombination mit einem oder den beiden ersten Verpakkungsbahnspendern (7.1, 7.2) in der ersten Funktionsstellung (I) umwickelt werden

10. Verfahren nach einem der Ansprüche 7 bis 9,
**dadurch gekennzeichnet,**
**dass** die Breiten (b_{12.1}, b_{12.2}, b₁₃) der Verpackungsbahnen (12.1, 12.2, 13) in den einzelnen Verpackungsbahnspendern (7.1, 7.2, 9) als konstante Parameter für Materialbahnrollen (9) mit unterschiedlichen Parametern beibehalten werden.

11. Verfahren nach einem der Ansprüche 7 bis 9,
**dadurch gekennzeichnet,**
**dass** die Breiten (b_{12.1}, b_{12.2}, b₁₃) der Verpackungsbahnen (12.1, 12.2, 13) in den einzelnen Verpackungsbahnspendern (7.1, 7.2, 9) als Funktion zumindest einer der nachfolgend genannten Größen durch Neubeschickung der Verpackungsbahnspender (9, 7.1, 7.2) geändert werden:
- Produktionsausstoß (PA) einer oder mehrerer der Vorrichtung vorgeordneter Maschinen
- Anzahl n der zur Vorrichtung (1) zuführbaren Materialbahnrollen (2) pro Zeiteinheit
- Materialbahnrollenbreite (B)

12. Verfahren nach Anspruch 11,
**dadurch gekennzeichnet,**
**dass** die Breiten (b_{12.1}, b_{12.2}, b₁₃) der Verpackungsbahnen (12.1, 12.2, 13) in den einzelnen Verpackungsbahnspendern (7.1, 7.2, 9) als Funktion eines zukünftigen voraussichtlichen Produktionsausstoßes (PAvoraus), der Parameter der Materialbahnrollen und der Größe des Durchsatzes pro Zeiteinheit an einer der Vorrichtung (1) vorgeordneten Maschine, insbesondere Rollenschneidmaschine (23) festgelegt werden und die Beschickung der Verpackungsbahnspender (7.1, 7.2, 9) geändert wird.

13. Verfahren nach einem der Ansprüche 1 bis 12,
**dadurch gekennzeichnet,**
**dass** eine Mehrzahl von Verpackungsprogrammen vorgegeben sind, die sich in Abhängigkeit der Breite der Materialbahnrolle hinsichtlich der Zuordnung der von den ersten und zweiten Verpackungsbahnspendern (9, 7.1, 7.2) abgegebenen Verpackungsbahnen über die Breite der Materialbahnrolle (2) und/oder die Anzahl der Umhüllungen und/oder der Größe der Verpäckungsbahnüberlappungen und/oder der Randüberstände unterscheiden und jeweils als zeit- oder packstoffoptimiert für zumindest eine bestimmte Breite der Materialbahnrolle (2) eingeordnet sind.

14. Vorrichtung zur Verpackung von Materialbahnrollen (2) mit Verpackungsmaterial (3), umfassend eine Verpackungsbahnspenderanordnung mit zumindest einem parallel zur Materialbahnrolle (2) verfahrbaren ersten Verpackungsbahnspender (7.1, 7.2) mit einem Ausgabepfad (8, 8.1, 8.2), der in einer ersten Funktionsstellung (I) parallel zur Umfangsrichtung der Materialbahnrolle (2) und in einer zweiten Funktionsstellung (II) einen spitzen Winkel zur Materialbahnrolle (2) einschließend einstellbar ist und einem zweiten Verpackungsbahnspender (9) mit einem parallel zur Umfangsrichtung der Materialbahnrolle (2) verlaufenden Ausgabepfad (10), bei welchem die Ansteuerung der einzelnen Verpackungsbahnspender (7.1, 7.2, 9) in Abhängigkeit der Breite (B) der Materialbahnrolle erfolgt,
**dadurch gekennzeichnet,**
**dass** diese eine Steuervorrichtung (17) umfasst, die einen Eingang (19, 21) für einen Sollwert für entweder eine zeitoptimierte Betriebsweise durch Ansteuerung der ersten Verpackungsbahnspender (7.1, 7.2) in der Funktionsstellung (I) und/oder zweiten Verpackungsbahnspender (9) oder packstoffoptimierten Betriebsweise durch Ansteuerung der ersten Verpackungsbahnspender (7.1, 7.2) in einer der Funktionsstellungen (I oder II) und/oder zweiten Verpackungsbahnspender aufweist.

## Claims

1. Method for controlling the operating mode of a device (1) for packaging rolls of material (2) with a packaging material (3), comprising a packaging web dispenser arrangement having at least one first packaging web dispenser (7, 7.1, 7.2) that can be moved parallel to the roll of material (2) and has a discharge path (8, 8.1, 8.2) which, in a first functional position (I), can be set parallel to the circumferential direction of the roll of material (2) and, in a second functional position (II), enclosing an acute angle with respect to the roll of material (2), and a second packaging web dispenser (9) having a discharge path (10) running parallel to the circumferential direction of the roll of material (2), in which method the activation of the individual packaging web dispensers (7.1, 7.2, 9) is carried out as a function of the width (B) of the roll of material, the roll of material (2) being wrapped in the circumferential direction when below a maximum material roll width (bₘₐₓ),
**characterized in that**
the device (1) is operated as a function of a predefined set point either in a time-optimized operating mode (ZOB) or packaging material-optimized operating mode (VOB) by activating the one or the first packaging web dispenser (7.1, 7.2) in the first functional position (I) or the second functional position (II) and/or the second packaging web dispenser (9).

2. Method according to Claim 1,
**characterized in that**
the set point for a desired operating mode is set manually by the operating personnel of the device (1) by predefining an input variable (E_{ZOB}, E_{VOB}) to a controller (17).

3. Method according to Claim 1,
**characterized in that**
the set point for a desired operating mode is formed automatically as a function of the process parameters of the device (1) and/or a machine (23) arranged upstream of the device (1) and/or the parameters of the roll of material (B).

4. Method according to one of Claims 1 to 3,
**characterized in that**
the set point is formed by a variable at least indirectly characterizing a desired throughput of the device (1) that is to be achieved.

5. Method according to Claim 4,
**characterized in that**
the variable at least indirectly characterizing a desired throughput that is to be achieved can be described as a function of at least one of the parameters mentioned below:
- production output (PA) of one or more machines arranged upstream of the device
- number n of rolls of material that can be fed to the device per unit time
- material roll width (B)
- maximum time period t for the wrapping operation.

6. Method according to either of Claims 4 and 5,
**characterized in that**
in the case of a low required throughput per unit time, the device (1) is operated in a packaging material-optimized manner and, in the case of a high throughput per unit time, is operated in a time-optimized manner.

7. Method according to one of Claims 1 to 6,
**characterized in that**
the active range of the individual packaging web dispenser (7.1, 7.2, 9) is defined on the basis of different material roll widths as a function of the widths (b_{12.1}, b_{12.2}, b₁₃) of the packaging webs (12.1, 12.2, 13) in the individual packaging web dispensers (7.1, 7.2, 9).

8. Method according to one of Claims 1 to 7,
**characterized in that**
the widths (b_{12.1}, b_{12.2,} b₁₃) of the individual packaging webs (12.1, 12.2, 13) are used to form a variable for a maximum width (bₘₐₓ), all the rolls of material (2) having a width (B) greater than or equal to the maximum width (bₘₐₓ) being wrapped with the first packaging web dispenser (7.1, 7.2) in the second functional position (II).

9. Method according to Claim 8,
**characterized in that**
the rolls of material (2) having a width (B) smaller than the maximum width (bₘₐₓ) are wrapped with the second packaging web dispenser (9) on its own or in combination with one or both of the first packaging web dispensers (7.1, 7.2) in the first functional position (I), as a function of the widths (b_{12.1}, b_{12.2,} b₁₃) of the packaging material webs (12.1, 12.2, 13).

10. Method according to one of Claims 7 to 9,
**characterized in that**
the widths (b_{12.1}, b_{12.2}, b₁₃) of the packaging webs (12.1, 12.2, 13) in the individual packaging web dispensers (7.1, 7.2, 9) are maintained as constant parameters for rolls of material (2) having different parameters.

11. Method according to one of Claims 7 to 9,
**characterized in that**
the widths (b_{12.1}, b_{12.2}, b₁₃) of the packaging webs (12.1, 12.2, 13) in the individual packaging web dispensers (7.1, 7.2, 9) are changed, as a function of at least one of the variables mentioned below, by reloading the packaging web dispensers (9, 7.1, 7.2):
- production output (PA) of one or more machines arranged upstream of the device
- number n of rolls of material (2) that can be fed to the device per unit time
- material roll width (B).

12. Method according to Claim 11,
**characterized in that**
the widths (b_{12.1}, b_{12.2}, b₁₃) of the packaging webs (12.1, 12.2, 13) in the individual packaging web dispensers (7.1, 7.2, 9) are defined as a function of a future anticipated production output (PAvoraus), the parameters of the rolls of material and the magnitude of the throughput per unit time on a machine arranged upstream of the device (1), in particular a slitter-winder (23), and the loading of the packaging web dispensers (7.1, 7.2, 9) is changed.

13. Method according to one of Claims 1 to 12,
**characterized in that**
a plurality of packaging programs are predefined which, depending on the widths of the roll of material, differ with regard to the assignment of the packaging webs dispensed by the first and second packaging web dispensers (9, 7.1, 7.2) over the widths of the roll of material (2) and/or the number of wraps and/or the size of the packaging web overlaps and/or the edge projections, and are in each case classified as time-optimized or packaging material-optimized for at least one specific width of the roll of material (2).

14. Device for packaging rolls of material (2) with packaging material (3), comprising a packaging web dispenser arrangement having at least one first packaging web dispenser (7, 7.1, 7.2) that can be moved parallel to the roll of material (2) and has a discharge path (8, 8.1, 8.2) which, in a first functional position (I), can be set parallel to the circumferential direction of the roll of material (2) and, in a second functional position (II), enclosing an acute angle with respect to the roll of material (2), and a second packaging web dispenser (9) having a discharge path (10) running parallel to the circumferential direction of the roll of material (2), in which the activation of the individual packaging web dispensers (7.1, 7.2, 9) is carried out as a function of the width (B) of the roll of material,
**characterized in that**
the said device comprises a control device (17) which has an input (19, 21) for a set point for either a time-optimized operating mode by activating the first packaging web dispenser (7.1, 7.2) in the functional position (I) and/or second packaging web dispenser (9), or a packaging material-optimized operating mode by activating the first packaging web dispenser (7.1, 7.2) in one of the functional positions (I or II) and/or second packaging web dispenser.

## Revendications

1. Procédé de commande du mode de fonctionnement d'un dispositif (1) pour l'emballage de rouleaux de bandes de matériau (2) avec un matériau d'emballage (3), comprenant un dispositif de distribution de bande d'emballage avec au moins un premier distributeur de bande d'emballage (7, 7.1, 7.2) déplaçable parallèlement au rouleau de bande de matériau (2), avec un chemin de sortie (8, 8.1, 8.2), qui dans une première position de fonctionnement (I) est parallèle à la direction périphérique du rouleau de bande de matériau (2) et dans une deuxième position de fonctionnement (II) est réglable en formant un angle aigu avec le rouleau de bande de matériau (2), et avec un deuxième distributeur de bande d'emballage (9) avec un chemin de sortie (10) s'étendant parallèlement à la direction périphérique du rouleau de bande de matériau (2), dans lequel on lance la commande des distributeurs individuels de bande d'emballage (7.1, 7.2, 9) en fonction de la largeur (B) du rouleau de bande de matériau, dans lequel, en dessous d'une largeur maximale (bₘₐₓ) du rouleau de bande de matériau, le rouleau de bande de matériau (2) est enveloppé dans la direction périphérique, **caractérisé en ce que** l'on commande le dispositif (1) en fonction d'une valeur de consigne prédéterminée soit dans un mode de fonctionnement optimisé en temps (ZOB) soit dans un mode de fonctionnement optimisé en matériau emballé (VOB) en lançant la commande du ou des premier(s) distributeur(s) de bande d'emballage (7.1, 7.2) dans la première position de fonctionnement (I) ou dans la deuxième position de fonctionnement (II), et/ou du deuxième distributeur de bande d'emballage (9).

2. Procédé selon la revendication 1, **caractérisé en ce que** la valeur de consigne pour un mode de fonctionnement souhaité est fixée manuellement par l'opérateur du dispositif (1), par la prédétermination d'une grandeur d'entrée (E_{ZOB}, E_{VOB}) d'une commande (17).

3. Procédé selon la revendication 1, **caractérisé en ce que** la valeur de consigne pour un mode de fonctionnement souhaité est formée automatiquement en fonction des paramètres du processus du dispositif (1) et/ou d'une machine (23) précédant le dispositif (1) et/ou des paramètres du rouleau de bande de matériau (B).

4. Procédé selon l'une quelconque des revendications 1 à 3, **caractérisé en ce que** la valeur de consigne est formée par une grandeur caractérisant au moins indirectement un débit souhaité à atteindre dans le dispositif (1).

5. Procédé selon la revendication 4, **caractérisé en ce que** la grandeur caractérisant au moins indirectement un débit à atteindre peut être décrite en fonction d'au moins un des paramètres mentionnés ci-dessous:
- volume de production (PA) d'une ou de plusieurs machine(s) précédant le dispositif;
- nombre n des rouleaux de bande de matériau à fournir au dispositif par unité de temps;
- largeur des rouleaux de bande de matériau (B);
- durée maximale t de l'opération d'emballage.

6. Procédé selon l'une quelconque des revendications 4 ou 5, **caractérisé en ce que**, pour un faible débit nécessaire par unité de temps, on optimise le dispositif (1) en matériau emballé et, pour un débit élevé par unité de temps, on l'optimise en temps.

7. Procédé selon l'une quelconque des revendications 1 à 6, **caractérisé en ce que** l'on fixe la zone active du distributeur individuel de bande d'emballage (7.1, 7.2, 9), rapportée aux différentes largeurs de rouleau de bande de matériau, en fonction des largeurs (b_{12.1}, b_{12.2}, b₁₃) des bandes d'emballage (12.1, 12.2, 13) dans les distributeurs individuels de bande d'emballage (7.1, 7.2, 9).

8. Procédé selon l'une quelconque des revendications 1 à 7, **caractérisé en ce que** l'on forme une grandeur pour une largeur maximale (bₘₐₓ) à partir des largeurs (b_{12.1}, b_{12.2}, b₁₃) des bandes d'emballage individuelles (12.1, 12.2, 13), dans lequel on enveloppe tous les rouleaux de bande de matériau (2) présentant une largeur (B) supérieure ou égale à la largeur maximale (bₘₐₓ) avec le premier distributeur de bande d'emballage (7.1, 7.2) dans la deuxième position de fonctionnement (II).

9. Procédé selon la revendication 8, **caractérisé en ce que** l'on enveloppe les rouleaux de bande de matériau (2) présentant une largeur (B) inférieure à la largeur maximale (bₘₐₓ) avec le deuxième distributeur de bande d'emballage (9) seul ou en combinaison avec un ou avec les deux premiers distributeurs de bande d'emballage (7.1, 7.2) dans la première position de fonctionnement (I), en fonction des largeurs (b_{12.1}, b_{12.2}, b₁₃) des bandes de matériau d'emballage (12.1, 12.2, 13).

10. Procédé selon l'une quelconque des revendications 7 à 9, **caractérisé en ce que** l'on conserve les largeurs (b_{12.1}, b_{12.2}, b₁₃) des bandes d'emballage (12.1, 12.2, 13) dans les distributeurs individuels de bande d'emballage (7.1, 7.2, 9) sous forme de paramètres constants pour des rouleaux de bande de matériau (2) présentant des paramètres différents.

11. Procédé selon l'une quelconque des revendications 7 à 9, **caractérisé en ce que** l'on modifie les largeurs (b_{12.1}, b_{12.2}, b₁₃) des bandes d'emballage (12.1, 12.2, 13) dans les distributeurs individuels de bande d'emballage (7.1, 7.2, 9) en fonction d'au moins une des grandeurs mentionnées ci-dessous par un nouveau chargement des distributeurs de bande d'emballage (9, 7.1, 7.2):
- volume de production (PA) d'une ou de plusieurs machine(s) précédant le dispositif;
- nombre n des rouleaux de bande de matériau (2) à fournir au dispositif (1) par unité de temps;
- largeur des rouleaux de bande de matériau (B).

12. Procédé selon la revendication 11, **caractérisé en ce que** l'on fixe les largeurs (b_{12.1}, b_{12.2}, b₁₃) des bandes d'emballage (12.1, 12.2, 13) dans les distributeurs individuels de bande d'emballage (7.1, 7.2, 9) en fonction d'un futur volume de production prévisible (PA_{futur}), des paramètres des rouleaux de bande de matériau et de la grandeur du débit par unité de temps dans une machine précédant le dispositif (1), en particulier une refendeuse à molette (23), et on modifie le chargement des distributeurs de bande d'emballage (7.1, 7.2, 9).

13. Procédé selon l'une quelconque des revendications 1 à 12, **caractérisé en ce que** l'on a prédéterminé une multiplicité de programmes d'emballage, qui se différencient en ce qui concerne l'association des bandes d'emballage délivrées par les premiers et deuxièmes distributeurs de bande d'emballage (9, 7.1, 7.2) sur la largeur du rouleau de bande de matériau (2) et/ou le nombre des enveloppes et/ou la grandeur des chevauchements de bandes d'emballage et/ou les dépassements marginaux, en fonction de la largeur du rouleau de bande de matériau, et on les range respectivement par optimisation en temps ou en matériau emballé pour au moins une largeur déterminée du rouleau de bande de matériau (2).

14. Dispositif pour l'emballage de rouleaux de bande de matériau (2) avec un matériau d'emballage (3), comprenant un dispositif de distribution de bande d'emballage avec au moins un premier distributeur de bande d'emballage (7.1, 7.2) déplaçable parallèlement au rouleau de bande de matériau (2), avec un chemin de sortie (8, 8.1, 8.2), qui dans une première position de fonctionnement (I) est parallèle à la direction périphérique du rouleau de bande de matériau (2) et dans une deuxième position de fonctionnement (II) est réglable en formant un angle aigu avec le rouleau de bande de matériau (2), et avec un deuxième distributeur de bande d'emballage (9) avec un chemin de sortie (10) s'étendant parallèlement à la direction périphérique du rouleau de bande de matériau (2), dans lequel la commande des distributeurs individuels de bande d'emballage (7.1, 7.2, 9) est effectuée en fonction de la largeur (B) du rouleau de bande de matériau, **caractérisé en ce que** celui-ci comprend un dispositif de commande (17), qui présente une entrée (19, 21) pour une valeur de consigne soit pour un mode de fonctionnement optimisé en temps en lançant la commande des premiers distributeur(s) de bande d'emballage (7.1, 7.2) dans la position de fonctionnement (I) et/ou des deuxièmes distributeurs de bande d'emballage (9) ou pour un mode de fonctionnement optimisé en matériau emballé en lançant la commande des premiers distributeurs de bande d'emballage (7.1, 7.2) dans une des positions de fonctionnement (I ou II) et/ou des deuxièmes distributeurs de bande d'emballage.
